# EUROPÄISCHE PATENTSCHRIFT

(11) **EP 3 034 315 B1**
(45) Veröffentlichungstag und Bekanntmachung des Hinweises auf die Patenterteilung: **21.02.2018**
(21) Anmeldenummer: 15003592.1
(22) Anmeldetag: 16.12.2015
(51) Int. Cl.: B42D 25/324, B42D 25/364

(54) **SICHERHEITSELEMENT, VERFAHREN ZUM HERSTELLEN DESSELBEN UND MIT DEM SICHERHEITSELEMENT AUSGESTATTETER DATENTRÄGER**
SECURITY ELEMENT, METHOD FOR ITS PRODUCTION AND DATA CARRIER EQUIPPED WTH THE SECURITY ELEMENT
ÉLEMENT DE SECURITE, SON PROCEDE DE FABRICATION ET SUPPORT DE DONNEES DOTE D'UN ELEMENT DE SECURITE

(30) Priorität: 17.12.2014 DE 102014018890
(43) Veröffentlichungstag der Anmeldung: 22.06.2016
(73) Patentinhaber: Giesecke+Devrient Currency Technology GmbH, 81677 München (DE)
(72) Erfinder: Pfeiffer, Matthias, 81675 München (DE)

(56) Entgegenhaltungen:
- WO-A1-03/053713
- DE-A1-102005 061 749

## Beschreibung

Die Erfindung betrifft ein optisch variables Sicherheitselement zur Absicherung von Wertgegenständen, mit einem transparenten Träger und einem auf dem Träger angeordneten Schichtaufbau, der ausgehend vom Träger eine transparente Prägelackschicht mit einer eingeprägten Reliefstruktur, eine farbkippende Schicht, einen dunklen Resistlack und eine farbkippende Flüssigkristallschicht aufweist. Die Erfindung betrifft des Weiteren ein Verfahren zum Herstellen eines derartigen Sicherheitselements und einen Datenträger mit einem solchen Sicherheitselement.

Datenträger, wie etwa Wert- oder Ausweisdokumente, oder andere Wertgegenstände, wie etwa Markenartikel, werden zur Absicherung oft mit Sicherheitselementen versehen, die eine Überprüfung der Echtheit der Datenträger gestatten und die zugleich als Schutz vor unerlaubter Reproduktion dienen. Eine besondere Rolle bei der Echtheitsabsicherung spielen Sicherheitselemente mit betrachtungswinkelabhängigen Effekten, da diese selbst mit modernsten Kopiergeräten nicht reproduziert werden können. Die Sicherheitselemente werden dabei mit optisch variablen Elementen ausgestattet, die dem Betrachter unter unterschiedlichen Betrachtungswinkeln einen unterschiedlichen Bildeindruck vermitteln und beispielsweise je nach Betrachtungswinkel einen anderen Farb- oder Helligkeitseindruck und/oder ein anderes graphisches Motiv zeigen.

In diesem Zusammenhang ist bekannt, Sicherheitselemente mit mehrschichtigen Dünnschichtelementen einzusetzen, deren Farbeindruck sich für den Betrachter mit dem Betrachtungswinkel ändert (im Folgenden als Farbkippeffekt bezeichnet). Der Farbkippeffekt beruht bei solchen Dünnschichtelementen auf betrachtungswinkelabhängigen Interferenzeffekten durch Mehrfachreflexionen in den verschiedenen Teilschichten des Elements. Der Wegunterschied des an den verschiedenen Schichten reflektierten Lichts hängt einerseits von der optischen Dicke einer dielektrischen Abstandsschicht ab, die den Abstand zwischen einer semitransparenten Absorberschicht und einer Reflexionsschicht festlegt, und variiert andererseits mit dem jeweiligen Betrachtungswinkel. Da der Wegunterschied in der Größenordnung der Wellenlänge des sichtbaren Lichts liegt, ergibt sich aufgrund von Auslöschung und Verstärkung bestimmter Wellenlängen ein winkelabhängiger Farbeindruck für den Betrachter. Durch eine geeignete Wahl von Material und Dicke der dielektrischen Abstandsschicht können eine Vielzahl unterschiedlicher Farbkippeffekte gestaltet werden.

Das Dokument WO 03/053713 A1 offenbart ein Sicherheitselement nach dem Oberbegriff des Anspruchs 1.

Ausgehend davon liegt der Erfindung die Aufgabe zugrunde, ein Sicherheitselement der eingangs genannten Art mit hoher Fälschungssicherheit und attraktivem visuellen Erscheinungsbild anzugeben.

Diese Aufgabe wird durch die Merkmale der unabhängigen Ansprüche gelöst. Weiterbildungen der Erfindung sind Gegenstand der Unteransprüche.

### Zusammenfassung der Erfindung

1. (Erster Aspekt der Erfindung) Optisch variables Sicherheitselement zur Absicherung von Wertgegenständen, mit einem transparenten Träger und einem auf dem Träger angeordneten Schichtaufbau, der ausgehend vom Träger in der Reihenfolge die folgenden Schichten aufweist:
   - eine transparente Prägelackschicht mit einer eingeprägten Reliefstruktur;
   - eine farbkippende Schicht;
   - einen dunklen Resistlack; und
   - eine farbkippende Flüssigkristallschicht.
2. (Bevorzugte Ausgestaltung) Sicherheitselement nach Absatz 1, wobei die in die Prägelackschicht eingeprägte Reliefstruktur eine reflektierende Mikrostruktur in Form eines Mosaiks aus einer Vielzahl reflektierender Mosaikelemente ist, die durch die Parameter Größe, Umrissform, Reliefform, Reflexionsvermögen und räumliche Ausrichtung charakterisierbar sind und die ein vorbestimmtes Motiv bilden, indem verschiedene Gruppen von Mosaikelementen mit unterschiedlichen charakteristischen Parametern einfallendes Licht in unterschiedliche Raumbereiche reflektieren, wobei die Mosaikelemente eine laterale Abmessung 1 unterhalb der Auflösungsgrenze des Auges aufweisen.
3. (Bevorzugte Ausgestaltung) Sicherheitselement nach Absatz 2, wobei bei Betrachtung des Sicherheitselements von der Seite des transparenten Trägers her, die dem auf dem transparenten Träger angeordneten Schichtaufbau gegenüberliegt, die Mosaikelemente als Reflexionsschicht die farbkippende Schicht aufweisen.
4. (Bevorzugte Ausgestaltung) Sicherheitselement nach Absatz 3, wobei die farbkippende Schicht ein Dünnschichtsystem ist, aufweisend einen Absorber, ein Dielektrikum und einen Reflektor, die in der Reihenfolge auf der Prägelackschicht angeordnet sind.
5. (Bevorzugte Ausgestaltung) Sicherheitselement nach einem der Absätze 2 bis 4, wobei bei Betrachtung des Sicherheitselements von der dem auf dem transparenten Träger angeordneten Schichtaufbau zugewandten Seite her die Mosaikelemente als Reflexionsschicht die farbkippende Flüssigkristallschicht aufweisen.
6. (Bevorzugte Ausgestaltung) Sicherheitselement nach einem der Absätze 1 bis 5, wobei registergenau zueinander angeordnete Aussparungen in der farbkippenden Schicht und im dunklen Resistlack, und optional in der farbkippenden Flüssigkristallschicht, vorhanden sind.
7. (Zweiter Aspekt der Erfindung) Verfahren zum Herstellen eines optisch variablen Sicherheitselements zur Absicherung von Wertgegenständen gemäß einem der Absätze 1 bis 6, umfassend
   a) das Bereitstellen eines transparenten Trägers, der eine transparente Prägelackschicht mit einer eingeprägten Reliefstruktur aufweist;
   b) das Aufbringen einer farbkippenden Schicht auf die Prägelackschicht;
   c) das Bedrucken der farbkippenden Schicht mit einem dunklen Resistlack;
   e) das Aufbringen einer farbkippenden Flüssigkristallschicht auf den dunklen Resistlack.
8. (Bevorzugte Ausgestaltung) Verfahren nach Absatz 7, wobei der dunkle Resistlack im Schritt c) bereichsweise auf die farbkippende Schicht aufgedruckt wird und zwischen den Schritten c) und e) der folgende Schritt d) durchgeführt wird:
   d) Entfernen der farbkippenden Schicht in den Bereichen, in denen die farbkippende Schicht nicht mit dunklem Resistlack versehen ist, durch Auswaschen mittels eines Ätzmittels, mittels eines Waschverfahrens oder mittels Laserstrahlung. Als Ätzmittel kann insbesondere ein Lösungsmittel eingesetzt werden.
   Insbesondere kann in dem Fall, dass die farbkippende Schicht ein Dünnschichtsystem ist, aufweisend einen Absorber, ein Dielektrikum und einen Reflektor, die in der Reihenfolge auf der Prägelackschicht angeordnet sind, im Schritt d) so vorgegangen werden, dass in den Bereichen, in denen die farbkippende Schicht nicht mit dunklem Resistlack versehen ist, jede der drei Schichten Absorber/Dielektrikum/Reflektor entfernt wird. Alternativ kann lediglich eine Schicht entfernt werden, z.B. lediglich die Absorber-Schicht. Das Entfernen der Absorber-Schicht kann z.B. mittels eines Waschverfahrens, mittels eines Ätzverfahrens oder mittels Laserstrahlung erfolgen.
9. (Dritter Aspekt der Erfindung) Datenträger mit einem Sicherheitselement nach einem der Absätze 1 bis 6.
10. (Bevorzugte Ausgestaltung) Datenträger nach Absatz 9, wobei das Sicherheitselement in einem transparenten Fensterbereich des Datenträgers angeordnet ist.
11. (Bevorzugte Ausgestaltung) Datenträger nach Absatz 9 oder 10, wobei der Datenträger ein Wertdokument, wie etwa eine Banknote, insbesondere eine Papierbanknote, Polymerbanknote oder Folienverbundbanknote, oder Ausweiskarte oder Passdatenseite ist.

### Ausführliche Beschreibung der Erfindung

Gemäß der Erfindung enthält ein gattungsgemäßes optisch variables Sicherheitselement eine transparente Prägelackschicht mit einer eingeprägten Reliefstruktur. Es wird bevorzugt, dass die in die Prägelackschicht eingeprägte Reliefstruktur eine reflektierende Mikrostruktur in Form eines Mosaiks aus einer Vielzahl (insbesondere achromatisch) reflektierender Mosaikelemente ist, wobei die Mosaikelemente durch die Parameter Größe, Umrissform, Reliefform, Reflexionsvermögen und räumliche Ausrichtung charakterisiert sind. Optisch variable Sicherheitselemente mit einer solchen Mikrostruktur sind aus der WO 2007/079851 A1 und aus der WO 2011/066991 A2 bekannt.

Anstelle der Formulierung "Mikrostruktur in Form eines Mosaiks aus einer Vielzahl (insbesondere achromatisch) reflektierender Mosaikelemente" wird nachstehend auch der Begriff "Mikrospiegel" verwendet.

Ein mikrospiegelbasiertes Sicherheitselement, das mit einer farbkippenden Schicht (wie z.B. einem sogenannten metallischen "ColourShift"-Aufbau) versehen ist, ermöglicht beim Kippen des mit dem Sicherheitselement ausgestatteten Wertdokuments eine dynamische Reflexion mit eindeutigem Farbwechsel. Das Sicherheitselement lässt sich zudem mit zusätzlichen Funktionalitäten ausstatten, wie z.B. mit demetallisierten Textelementen und/oder Bildelementen (wie z.B. die Bezeichnung der jeweiligen Denomination der Banknote) oder mit magnetischer Codierung.

Das erfindungsgemäße optisch variable Sicherheitselement bietet dem Betrachter sowohl in vorderseitiger Draufsicht, als auch in rückseitiger Draufsicht auf das Sicherheitselement beim Kippen des mit dem Sicherheitselement ausgestatteten Wertdokuments einen (insbesondere unterschiedlichen) Farbkippeffekt. Bei vorderseitiger Draufsicht auf das Sicherheitselement nimmt der Betrachter die auf dunklem Resistlack aufgebrachte farbkippende Flüssigkristallschicht wahr. Bei rückseitiger Draufsicht nimmt der Betrachter die unterhalb des dunklen Resistlacks vorliegende farbkippende Schicht wahr. Mit "Vorderseite" wird hierbei die durch die Prägelackschicht gebildete Seite des Sicherheitselement-Trägers gemeint. Mit "Rückseite" wird hierbei die durch die der Prägelackschicht gegenüberliegende Seite des Sicherheitselement-Trägers bezeichnet.

Sowohl die farbkippende Flüssigkristallschicht, als auch die farbkippende Schicht dienen als Reflexionsschichten für die Mosaikelemente. Als die farbkippende Schicht kommen insbesondere Dünnschichtsysteme mit Farbkippeffekt oder Schichten aus flüssigkristallinem Material, insbesondere aus cholesterischem flüssigkristallinem Material, in Betracht.

Die farbkippende Schicht kann insbesondere als Dünnschichtsystem bzw. Dünnfilm-Interferenzbeschichtung ausgebildet sein. Dabei kann z.B. eine Schichtfolge Metallschicht - dielektrische Schicht - Metallschicht oder eine Schichtfolge aus mindestens drei dielektrischen Schichten, wobei die Brechzahl der mittleren Schicht geringer ist als die Brechzahl der beiden anderen Schichten, verwirklicht werden. Als dielektrisches Material kann z.B. ZnS, SiO₂, TiO₂, MgF₂ oder Nitrocellulose verwendet werden. Die farbkippende Schicht kann auch als Interferenzfilter, dünne semitransparente Metallschicht mit selektiver Transmission durch Plasmaresonanzeffekte, Nanopartikel, etc. ausgebildet sein. Die farbkippende Schicht kann insbesondere auch als Flüssigkristallschicht, diffraktive Reliefstruktur oder Sub-Wellenlängengitter realisiert sein.

Gemäß einer bevorzugten Ausgestaltung liegt die farbkippende Schicht in Form eines Dünnschichtsystems mit einem Aufbau Absorber, Dielektrikum, Reflektor (in dieser Reihenfolge auf der Prägelackschicht ausgebildet) vor. Das Dünnschichtsystem kann z.B. die Schichtenfolge Cr (Absorber)/SiO₂ (Dielektrikum)/Al (Reflektor) aufweisen.

Die auf dunklem Resistlack aufgebrachte farbkippende Flüssigkristallschicht basiert insbesondere auf cholesterischem flüssigkristallinen Material. Farbkippende Flüssigkristallschichten sind z.B. aus der GB 2 386 584 A bekannt. Polymere flüssigkristalline Schichten können z.B. drucktechnisch oder durch Beschichtungs- oder Laminierverfahren erzeugt werden.

Der dunkle Resistlack kann insbesondere einen Farbstoff oder ein Pigment enthalten. Ein schwarzer Resistlack wird bevorzugt. Unter dem Begriff "dunkler Resistlack" kann allgemein jede dunkle, insbesondere schwarze Farbe verstanden werden. Der dunkle Resistlack ist bevorzugt resistent gegenüber einem Ätzmittel, z.B. einer Ätzlösung.

Die Mosaikelemente bilden ein vorbestimmtes Motiv, indem verschiedene Gruppen von Mosaikelementen mit unterschiedlichen charakteristischen Parametern einfallendes Licht in unterschiedliche Raumbereiche reflektieren. Darüber hinaus weisen die Mosaikelemente eine laterale Abmessung unterhalb der Auflösungsgrenze des Auges auf.

Bevorzugt weisen die Mosaikelemente eine laterale Abmessung von weniger als 100 µm, insbesondere bevorzugt weniger als 30 µm auf. Derart kleine Mosaikelemente lassen sich aufgrund der mit der geringen Größe verbundenen geringen Profiltiefe einerseits in etablierter Folientechnologie herstellen, andererseits erschafft die geringe Elementgröße eine Vielzahl an möglichen Anordnungen für die Mosaikelemente, wie nachfolgend zusammen mit den jeweils verbundenen Vorteilen genauer geschildert.

Die Mosaikelemente weisen vorteilhaft eine laterale Abmessung von mehr als 3 µm, vorzugsweise von mehr als 5 µm auf. Durch diese Abmessungen ist sichergestellt, dass wellenlängenabhängige Lichtbeugungseffekte zu vernachlässigen sind und dass das einfallende Licht von den Mosaikelementen ohne störende Farbeffekte achromatisch reflektiert wird.

Zweckmäßig weisen die Mosaikelemente eine quadratische, rechteckige, runde, ovale, wabenförmige oder polygonal begrenzte Umrissform auf. Die lateralen Abmessungen der Mosaikelemente betragen mit Vorteil in keiner Richtung mehr als das Fünffache der Abmessung in einer der anderen Richtungen.

In einer vorteilhaften Erfindungsvariante weisen die Mosaikelemente eine einfache Reliefform mit genau einer gegen die Oberfläche des Sicherheitselements geneigten Reflexionsfläche auf. Der Neigungswinkel der Reflexionsfläche der Mosaikelemente beträgt dabei zweckmäßig weniger als 90°, bevorzugt weniger als etwa 45°. Die Reflexionsfläche der Mosaikelemente kann flach oder auch konkav oder konvex gewölbt sein.

In anderen ebenfalls vorteilhaften Erfindungsvarianten weisen die Mosaikelemente Reliefformen mit zwei oder mehr in verschiedene Richtungen gegen die Oberfläche des Sicherheitselements geneigten Reflexionsflächen auf. Insbesondere können die Mosaikelemente eine Dachstruktur oder eine mehrseitige pyramidale Struktur aufweisen. Auch bei dieser Variante beträgt der Neigungswinkel der Reflexionsflächen der Mosaikelemente zweckmäßig weniger als 90°, vorzugsweise weniger als etwa 45°, und die Reflexionsflächen der Mosaikelemente können sowohl flach als auch konkav oder konvex gewölbt sein.

In einer weiteren vorteilhaften Erfindungsvariante weisen die Mosaikelemente bereichsweise eine einfache Reliefform mit einer mittleren, gegen die Oberfläche des Sicherheitselements geneigten Reflexionsfläche auf (die sogenannte mittlere Orientierung). Die Neigungswinkel der Reflexionsfläche der Mosaikelemente weisen eine im Wesentlichen zufällige Variation um bereichsweise vorgegebene unterschiedliche mittlere Orientierungen auf. Auf diese Weise ergibt sich ein Glitzereffekt, der dem Erscheinungsbild magnetisch ausgerichteter Pigmente optisch variabler Sicherheitsfarben praktisch gleicht. Hierzu wird die mittlere Orientierung der Reflexionsflächen (bzw. Facetten) unterschiedlicher Mosaikelemente (bzw. Pixel) analog zur mittleren Orientierung der Pigmente gewählt. Der Glitzereffekt solcher Farben beruht darauf, dass die einzelnen Pigmente nicht exakt in eine vorgegebene Richtung reflektieren, sondern dass eine gewisse zufällige Variation der Reflexionsrichtungen vorliegt. Optisch variable Sicherheitselemente mit einer solchen Mikrostruktur sind aus der WO 2011/066991 A2 bekannt. Vorzugsweise beträgt die durch die Variation der Orientierungen der Facetten unterschiedlicher Pixel vorgegebene Variation der Reflexionsrichtungen mindestens etwa 1°, bevorzugt mindestens etwa 3°, besonders bevorzugt mindestens etwa 10°.

Gemäß einer weiteren vorteilhaften Erfindungsvariante bilden Mosaikelemente Retroreflektoren, also mehrfach reflektierende Strukturen, die aus einem gewissen Winkelbereich einfallendes Licht in die Einfallsrichtung zurückreflektieren. Insbesondere weisen die Mosaikelemente dabei eine Würfeleckstruktur mit einer Reliefform aus drei im Wesentlichen aufeinander senkrecht stehenden und einander zugewandten Reflexionsflächen auf. Die drei Reflexionsflächen definieren eine optische Achse, die für eine Würfeleckstruktur durch die Raumdiagonale des zugehörigen Würfels gegeben ist. Die so definierte optische Achse zeigt vorzugsweise für jedes Mosaikelement in eine vorgewählte Richtung, so dass ein oder mehrere Bildmotive dargestellt werden können, wie weiter unten genauer beschrieben.

Das Mosaik selbst stellt bevorzugt ein Rasterbild aus einer Mehrzahl von Bildpunkten dar, wobei jeder Bildpunkt durch ein oder mehrere achromatisch reflektierende Mosaikelemente gebildet ist. Die Helligkeit der Bildpunkte des Rasterbilds kann dabei durch einen oder mehrere der Parameter Größe, Umrissform, Reliefform, Reflexionsvermögen und räumliche Ausrichtung der Mosaikelemente des jeweiligen Bildpunkts bestimmt sein, oder auch durch die Anzahl der Mosaikelemente mit bestimmten charakteristischen Parametern in dem jeweiligen Bildpunkt.

Bei einer Weiterentwicklung des erfindungsgemäßen Sicherheitselements ist in der Anordnung der Mosaikelemente innerhalb eines Bildpunktes eine weitere Information codiert.

Erfindungsgemäß kann das Mosaik des Sicherheitselements auch zwei oder mehr unterschiedliche Bildmotive in unterschiedliche Raumbereiche reflektieren, so dass für den Betrachter bei entsprechender Bewegung des Sicherheitselements ein Kipp- oder Bewegungsbild entsteht. In einer anderen Gestaltung kann das Mosaik auch eine sich vergrößernde oder verkleinernde Umrisslinie eines Bildmotivs in unterschiedliche Raumbereiche reflektieren, so dass für den Betrachter bei entsprechender Bewegung des Sicherheitselements ein Pumpbild entsteht. Reflektiert das Mosaik zumindest zwei Ansichten eines Bildmotivs in unterschiedliche Raumbereiche, so entsteht für den Betrachter in einem vorgewählten Betrachtungsabstand ein Stereobild des Bildmotivs.

In allen beschriebenen Gestaltungen können die Parameter Größe, Umrissform, Reliefform, Reflexionsvermögen und räumliche Ausrichtung der Mosaikelemente so gewählt sein, dass eines oder alle der Motivbilder für den Betrachter bei ebener Ausrichtung des Sicherheitselements sichtbar sind. Diese Parameter können alternativ oder zusätzlich auch so gewählt sein, dass eines oder alle der Motivbilder für den Betrachter erst bei einer vorgewählten Verformung des Sicherheitselements erscheinen.

Neben den Ausführungsformen, bei denen der Betrachter das Sicherheitselement selbst betrachtet, kommen auch Gestaltungen infrage, bei denen die Parameter Größe, Umrissform, Reliefform, Reflexionsvermögen und räumliche Ausrichtung der Mosaikelemente so gewählt sind, dass das Sicherheitselement eines oder alle der Motivbilder bei vorgewählter Beleuchtung auf eine Auffangfläche vorgewählter Geometrie projiziert.

Die erfindungsgemäßen Sicherheitselemente können mit weiteren Sicherheitsmerkmalen kombiniert sein. Beispielsweise kann ein Sicherheitselement zusätzlich Informationen in Form von Mustern, Zeichen oder Codierungen aufweisen, die durch nichtreflektierende Bereiche innerhalb des Mosaiks gebildet sind. Auch können die achromatisch reflektierenden Mikrostrukturen mit holographischen oder hologrammähnlichen Beugungsstrukturen kombiniert, oder mit eingearbeiteten magnetischen Stoffen, mit eingearbeiteten phosphoreszierenden, fluoreszierenden oder sonstigen lumineszierenden Stoffen, mit gezielt eingestellter Leitfähigkeit, insbesondere durch eine gezielt eingestellte Dicke einer metallischen Reflexionsschicht, mit Farbkippeffekten oder gefärbtem Prägelack und dergleichen versehen sein.

Die Erfindung enthält auch ein Verfahren zum Herstellen eines Sicherheitselements der beschriebenen Art, bei dem das Oberflächenprofil der Mikrostruktur in eine Lackschicht geprägt wird, und die geprägte Lackschicht mit einer farbkippenden Schicht, einem dunklen Resistlack und einer farbkippenden Flüssigkristallschicht beschichtet wird. Das Oberflächenprofil wird dabei bevorzugt in eine UV-härtbare Lackschicht geprägt und die Lackschicht nach der Prägung ausgehärtet.

Das erfindungsgemäße Oberflächenprofil der Mikrostruktur kann grundsätzlich in alle bekannten Materialien eingebracht werden, die dem Prägeverfahren zugänglich sind. Neben den bereits erwähnten und bevorzugten UV-härtbaren Lacken können deshalb z. B. auch thermoplastische Prägelacke Verwendung finden. Als thermoplastische Prägelacke kommen z. B. thermoplastische Kunststoffmaterialien in Betracht, in die mittels eines geeigneten Prägewerkzeugs unter Einwirken von Wärme das erfindungsgemäße Oberflächenprofil eingeprägt wird. Sehr verbreitet sind z. B. thermoplastische Kunststoffe, die mittels einer Nickelmatrize als Prägewerkzeug bei einer Temperatur von ca. 130 °C mit der erfindungsgemäßen Mikrostruktur versehen werden.

Die Erfindung umfasst weiter einen Datenträger, insbesondere ein Wertdokument, wie eine Banknote, eine Ausweiskarte oder dergleichen, der mit einem Sicherheitselement der beschriebenen Art ausgestattet ist.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Fig. 1: eine schematische Darstellung einer Banknote mit einem eingebetteten Sicherheitsfaden und einem aufgeklebten Sicherheitselement,
- Fig. 2: eine schematische Darstellung zur Erläuterung des Prinzips erfindungsgemäßer Sicherheitselemente;
- Fig. 3: den Schichtaufbau einer erfindungsgemäßen Sicherheitsfolie vor dem Applizieren auf ein Substrat,
- Fig. 4: den Schichtaufbau eines erfindungsgemäßen Sicherheitsfadens im Querschnitt,
- Fig. 5: den in der Figur 3 gezeigten Bereich "B" in Vergrößerung, um die farbkippende Schicht, den dunklen Resistlack und die farbkippende Flüssigkristallschicht zu veranschaulichen;
- Fig. 6: eine alternative Ausführungsform eines Sicherheitselements mit einer Aussparung innerhalb der farbkippenden Schicht (siehe Figur 6c) und ein Herstellungsverfahren (siehe Figuren 6a und 6b);
- Fig. 7: eine weitere, alternative Ausführungsform eines Sicherheitselements mit einer Aussparung innerhalb der farbkippenden Schicht, wobei die in der farbkippenden Schicht enthaltene Absorberschicht zusätzlich Aussparungen aufweist.

Die Erfindung wird nun am Beispiel einer Banknote erläutert. Fig. 1 zeigt dazu eine schematische Darstellung einer Banknote 10, die mit zwei Sicherheitselementen 12 und 16 mit achromatisch reflektierenden Mikrostrukturen jeweils nach einem Ausführungsbeispiel der Erfindung ausgestattet ist. Das erste Sicherheitselement stellt dabei einen Sicherheitsfaden 12 in Form eines sogenannten "Pendelfadens" dar. Der Pendelfaden 12 hat Fensterbereiche 14, die auf der Vorderseite der Banknote 10 an der Oberfläche hervortreten. Darüber hinaus hat der Pendelfaden 12 Fensterbereiche 18 (gestrichelt dargestellt), die auf der Rückseite der Banknote 10 an der Oberfläche hervortreten. Die Fensterbereiche auf beiden Seiten können dabei bezogen auf Vorder- bzw. Rückseite versetzt oder teilweise überlappend oder gänzlich überlappend ausgeführt sein.

Das zweite Sicherheitselement ist durch ein in einem Fensterbereich der Banknote 10 aufgeklebtes Sicherheitselement 16 beliebiger Form gebildet.

Die Banknote 10 kann z.B. auf einem transparenten Kunststoff-Substrat basieren, wobei die Banknote im Bereich des applizierten Sicherheitselements 16 weder auf der Vorderseite, noch auf der Rückseite eine Druckfarbe aufweist, sodass der Bereich für den Betrachter als transparenter Fensterbereich erkennbar ist. Das in dem transparenten Fensterbereich applizierte Sicherheitselement 16 kann auf diese Weise ein Durchsichtssicherheitselement bilden, das für den Betrachter bei Betrachtung im Auflicht von der Vorderseite, bei Betrachtung im Auflicht von der Rückseite, und bei Betrachtung im Durchlicht jeweils ein unterschiedliches Motiv bereitstellt.

Die Banknote 10 kann alternativ auf einem Folie/Papier/Folie-Verbundsubstrat beruhen, wobei die zentrale Papierschicht im Bereich des applizierten Sicherheitselements 16 eine (insbesondere mit transparentem Klebstoff oder Füllstoff gefüllte) Aussparung aufweist. Folie/Papier/Folie-Verbundsubstrate sind aus der WO 2004/028825 A2 bekannt.

Gemäß einer weiteren Alternative beruht die Banknote 10 auf einem Papier/Folie/Papier-Verbundsubstrat, wobei die äußeren Papierschichten im Bereich des applizierten Sicherheitselements 16 jeweils eine Aussparung aufweisen (siehe z.B. die WO 2006/066431 A1).

Gemäß einer weiteren Alternative beruht die Banknote 10 auf einem Papiersubstrat, das im Bereich des applizierten Sicherheitselements 16 eine durchgehende Aussparung aufweist. Die durchgehende Aussparung wird auf zumindest einer Seite des Papiersubstrats vom applizierten Sicherheitselement 16 abgedeckt (siehe z.B. die WO 2011/015622 A1).

Das Prinzip erfindungsgemäßer Sicherheitselemente wird nun mit Bezug auf die schematische Darstellung der Fig. 2 erläutert. Das Sicherheitselement 20 enthält ein Rasterbild 22 aus einer Mehrzahl von Bildpunkten 24, wobei jeder Bildpunkt 24 eine Mehrzahl achromatisch reflektierender Mikrospiegel 26-1, 26-2 enthält, wie für zwei der Bildpunkte 24 in Fig. 2 angedeutet. Die Mikrospiegel sind durch die Parameter Größe, Umrissform, Reliefform, Reflexionsvermögen und räumliche Ausrichtung charakterisiert und reflektieren einfallendes Licht 28 entsprechend den Vorgaben dieses Parametersatzes jeweils in einen bestimmten Raumbereich 30.

Beispielsweise weisen die Mikrospiegel 26-1 und 26-2 der Fig. 2 jeweils eine quadratische Grundfläche A, mithin eine quadratische Umrissform, und eine laterale Ausdehnung von 15 x 15 µm² auf. Die Mikrospiegel haben darüber hinaus eine einfache Reliefform mit einer einzigen, flachen Reflexionsfläche 32, die einen bestimmten Neigungswinkel α mit der Oberfläche des Sicherheitselements einschließt.

In ersten Bildpunkten liegen dabei Mikrospiegel 26-1 einer ersten Art vor, bei denen die Reflexionsfläche 32 einen Neigungswinkel von α = 30° zur Oberfläche des Sicherheitselements aufweist. Bei einer lateralen Ausdehnung von 1 = 15 µm ergibt sich bei diesem Neigungswinkel eine Strukturhöhe h von h = 1*tan(α) = 8,7 µm für die Mikrospiegel 26-1. In zweiten Bildpunkten liegen Mikrospiegel 26-2 einer zweiten Art vor, deren Reflexionsfläche 32 nicht gegen die Oberfläche des Sicherheitselements geneigt ist (ausgedrückt durch Neigungswinkel α = 0°).

Wird das Sicherheitselement 20 nun aus der Raumrichtung betrachtet, in die die ersten Mikrospiegel 26-1 reflektieren, so erscheinen die Bildpunkte mit den ersten Mikrospiegeln 26-1 hell, die Bildpunkte mit den zweiten Mikrospiegeln 26-2 dagegen dunkel, so dass entsprechend der Anordnung der Bildpunkte 24 ein "schwarz-weißes" Rasterbild mit dem gewünschten Bildinhalt entsteht.

Bei den gewählten Abmessungen der Mikrospiegel 26-1, 26-2 ist einerseits sichergestellt, dass die Mikrospiegel so klein sind, dass sie vom bloßen Auge nicht aufgelöst werden können, dass somit jeder Bildpunkt 24 für den Betrachter als einheitliche Fläche erscheint. Andererseits sind die Mikrospiegel so groß, dass wellenlängenabhängige Lichtbeugungseffekte zu vernachlässigen sind. Das einfallende Licht wird daher von den Mikrospiegeln 26-1, 26-2 ohne störende Farbeffekte achromatisch reflektiert.

Die Bildpunkte der Rasterbilder sind im einfachsten Fall mit jeweils gleichartigen Mikrospiegeln gefüllt. Beispielsweise können die Rasterpunkte jeweils eine Größe von 100 µm x 100 µm aufweisen und 100 Mikrospiegel mit einer Grundfläche von 10 µm x 10 µm enthalten. "Dunkle" Bildpunkte können auch durch eine zufällige Ausrichtung der einzelnen Mikrospiegel in diesem Bildpunkt erreicht werden, da dadurch weniger Licht in die von anderen Bildpunkten bevorzugten Raumrichtungen gelenkt wird.

Die Herstellung von Sicherheitselementen mit Oberflächenprofilen, die derartige Mikrospiegel enthalten, stellt hohe Anforderungen an den Produktionsprozess. Fig. 3 zeigt zur Erläuterung den Schichtaufbau einer erfindungsgemäßen Sicherheitsfolie 40 mit einer achromatisch reflektierenden Mikrospiegelstruktur vor dem Applizieren auf ein Substrat.

Zur Herstellung der Sicherheitsfolie 40 wird eine lichtempfindliche UV-Lackschicht 44 homogen auf eine Trägerfolie 42 aufgebracht und in der Form des gewünschten Oberflächenreliefs geprägt. Anschließend wird die geprägte Lackschicht durch Bestrahlung mit UV-Licht gehärtet und ein lichtreflektierender Schichtaufbau 45 (der nachstehend im Zusammenhang mit der Figur 5 ausführlich beschrieben wird) aufgebracht. Sofern ein thermoplastisches Material anstelle der UV-Lackschicht 44 eingesetzt wird, wird das Oberflächenrelief bei einer erhöhten Temperatur, z. B. 130 °C, in dem Thermoplasten abgeformt und das thermoplastische Material nach dem Aushärten mit dem lichtreflektierenden Schichtaufbau 45 versehen.

Die fertige Struktur wird dann über eine Klebeschicht 48 auf ein in Fig. 3 nicht dargestelltes Substrat appliziert. Das Substrat kann z.B. ein Wertdokumentsubstrat, insbesondere ein Sicherheitspapier, sein. In einem optionalen Schritt kann die Trägerfolie 42 anschließend entfernt werden. Der spiegelnde Schichtaufbau 45 wird durch den UV-Lack 44 abgedeckt, was dem Schutz der geprägten Oberflächenstruktur vor Abformung und unerwünschter Vervielfältigung dient. Darüber hinaus führt der im Vergleich zur umgebenden Luft höhere Brechungsindex der Lackschicht dazu, dass der für eine bestimmte Ablenkung des einfallenden Lichts erforderliche Neigungswinkel α geringer als bei unbedeckten Spiegelflächen gewählt werden kann. Daher kann auch die Profilhöhe h kleiner gewählt werden, was den Herstellungsprozess erleichtert.

Wie aus Fig. 3 zu erkennen, enthält das dort gezeigte Oberflächenrelief zwei Arten von Mikrospiegeln 46 mit gleichem Neigungswinkel α, aber unterschiedlicher räumlicher Orientierung. Bei senkrechter Betrachtung des Sicherheitselements und bei geeigneter Beleuchtung erscheinen beide Mikrospiegelarten beispielsweise gleich hell. Kippt der Betrachter das Sicherheitselement nach rechts oder links, so tritt das von den Mikrospiegeln 46 gebildete Bildmotiv einmal in Positivdarstellung und einmal in Negativdarstellung hervor.

Das Ausführungsbeispiel der Fig. 4 zeigt den Schichtaufbau eines Sicherheitsfadens 50 mit einer achromatisch reflektierenden Mikrospiegelstruktur. Zur Herstellung des Sicherheitsfadens 50 wird eine UV-Lackschicht 54 auf eine PET-Folie 52 aufgebracht, in Form des gewünschten Oberflächenreliefs geprägt, gehärtet und mit einem lichtreflektierenden Schichtaufbau 56 (der nachstehend im Zusammenhang mit der Figur 5 ausführlich beschrieben wird) versehen. Die so erhaltene Schichtstruktur wird dann mittels eines Kaschierklebers 58 auf eine zweite PET-Folie 60 aufkaschiert, die mit einem maschinenlesbaren Sicherheitsmerkmal in Form von transparenten magnetischen Merkmalen 62 ausgestattet ist. Abschließend wird der Sicherheitsfaden beiderseitig mit Heißsiegellack 64 beschichtet. Transparente magnetische Merkmale sind z.B. aus der EP 1 497 141 B1 bekannt.

Die Mikrospiegel können erfindungsgemäß in einer Vielzahl von Ausgestaltungen ausgebildet werden, um das einfallende Licht in unterschiedlichem Ausmaß in unterschiedliche Raumbereiche zu reflektieren (wie z.B. in der Figur 5 der WO 2007/079851 A1) gezeigt.

In der Figur 5 wird der in der Figur 3 gezeigte Bereich "B" in Vergrößerung dargestellt, um den lichtreflektierenden Schichtaufbau 45 zu veranschaulichen. Der lichtreflektierende Schichtaufbau (mit der Bezugsnummer 45 in der Figur 3 und der Bezugsnummer 56 in der Figur 4) enthält eine Cr-Schicht als Absorber 451, eine SiO₂-Schicht als Dielektrikum 452, eine Al-Schicht als Reflektor 453, einen schwarzen Resistlack 454 und eine farbkippende Flüssigkristallschicht 455. Die farbkippende Flüssigkristallschicht 455 beruht auf polymerem, flüssigkristallinen Material, wie es z.B. aus der GB 2 386 584 A bekannt ist.

Bei Betrachtung der in der Figur 3 gezeigten Sicherheitsfolie 40 von der dem auf dem transparenten Träger 42 angeordneten Schichtaufbau 45 zugewandten Seite her nimmt der Betrachter die farbkippende Flüssigkristallschicht 455 wahr.

Bei Betrachtung der in der Figur 3 gezeigten Sicherheitsfolie 40 von der Seite des transparenten Trägers 42 her, die dem auf dem transparenten Träger 42 angeordneten Schichtaufbau 45 gegenüberliegt, nimmt der Betrachter die durch das Dünnschichtsystem "Absorber(451)-Dielektrikum(452)-Reflektor(453)" gebildete farbkippende Schicht wahr. Auf diese Weise wird für den Betrachter von beiden Seiten der Sicherheitsfolie 40 ein unterschiedlicher Farbkippeffekt sichtbar.

Bei Betrachtung der in der Figur 4 gezeigten Sicherheitsfadens 50 von der dem auf dem transparenten Träger 52 angeordneten Schichtaufbau 56 zugewandten Seite her nimmt der Betrachter die farbkippende Flüssigkristallschicht 455 wahr.

Bei Betrachtung des in der Figur 4 gezeigten Sicherheitsfadens 50 von der Seite des transparenten Trägers 52 her, die dem auf dem transparenten Träger 52 angeordneten Schichtaufbau 56 gegenüberliegt, nimmt der Betrachter die durch das Dünnschichtsystem "Absorber(451)-Dielektrikum(452)-Reflektor(453)" gebildete farbkippende Schicht wahr. Auf diese Weise wird für den Betrachter von beiden Seiten des Sicherheitsfadens 50 ein unterschiedlicher Farbkippeffekt sichtbar.

Figur 6c zeigt eine alternative Ausführungsform des in den Figuren 3 und 4 gezeigten Sicherheitselements, bei der eine Aussparung in Form eines Musters oder in Form von Zeichen innerhalb der durch das Dünnschichtsystem "Absorber(451)-Dielektrikum(452)-Reflektor(453)" gebildeten farbkippenden Schicht vorliegt. Die farbkippende Flüssigkristallschicht 455 ist schematisch vereinfacht in Form einer durchzogenen, im Bereich der Aussparung "schwebenden" Linie dargestellt (damit wird zum Ausdruck gebracht, dass die Flüssigkristallschicht 455 vollflächig mittels eines Beschichtungsverfahrens erhältlich ist).

Figuren 6a und 6b zeigen die einzelnen Schritte bei der Herstellung des in der Figur 6c gezeigten Schichtaufbaus.

Gemäß der Figur 6a weist der Prägelack 44 den Cr-Absorber 451, die dielektrische SiO₂-Schicht 452 und den Al-Reflektor 453 auf, die jeweils mittels Aufdampfen erhältlich sind. Auf das durch die Schichten 451, 452 und 453 gebildete farbkippende Dünnschichtelement wird bereichsweise ein schwarzer Resistlack 454 gedruckt.

Gemäß der Figur 6b wird ein Demetallisierungsschritt durchgeführt, in dem die nicht durch Resistlack 454 geschützten Bereiche des farbkippenden Dünnschichtelements (451, 452, 453) abgewaschen werden, z.B. mittels Ätzlösung.

Gemäß der Figur 6c wird im letzten Schritt die farbkippende Flüssigkristallschicht 455 durch ein Beschichtungsverfahren vollflächig aufgebracht.

Der in der Figur 6c gezeigte Schichtaufbau weist lediglich in den Bereichen außerhalb der Aussparung Farbkippeffekte auf.

Fig. 7 zeigt eine weitere, alternative Ausführungsform eines Sicherheitselements mit einer Aussparung innerhalb der farbkippenden Schicht, wobei die in der farbkippenden Schicht enthaltene Absorberschicht 451 zusätzlich Aussparungen 456 aufweist. Die Aussparungen 456 können z.B. durch ein Waschverfahren, ein Ätzverfahren oder mittels Laserstrahlung erzeugt werden. Insbesondere können die Aussparungen 456 nach dem Aufbringen aller Schichten mittels aktinischer Strahlung, z.B. mittels eines geeigneten Lasers, erzeugt werden. Mithilfe der Aussparungen 456 können zusätzliche Informationen, z.B. Zeichen oder Muster, erzeugt werden.

## Patentansprüche

1. Optisch variables Sicherheitselement (12, 20, 40, 50) zur Absicherung von Wertgegenständen (10), mit einem Schichtaufbau (45,56), der in Reihenfolge die folgenden Schichten aufweist:
- eine transparente Prägelackschicht (44, 54) mit einer eingeprägten Reliefstruktur;
- eine farbkippende Schicht (451, 452, 453);
- einen dunklen Resistlack (454); und
- eine Flüssigkristallschicht (455),
**dadurch gekennzeichnet, dass**
der Schichtaufbau auf einem transparenten Träger (42,52) angeordnet ist, dass die Reihenfolge der Schichten ausgeht vom Träger, und dass die Flüssigkristallschicht farbkippend ist.

2. Sicherheitselement (12, 20, 40, 50) nach Anspruch 1, wobei die in die Prägelackschicht (44, 54) eingeprägte Reliefstruktur eine reflektierende Mikrostruktur in Form eines Mosaiks (24) aus einer Vielzahl reflektierender Mosaikelemente (26-1, 26-2) ist, die durch die Parameter Größe, Umrissform, Reliefform, Reflexionsvermögen und räumliche Ausrichtung charakterisierbar sind und die ein vorbestimmtes Motiv bilden, indem verschiedene Gruppen von Mosaikelementen (26-1, 26-2) mit unterschiedlichen charakteristischen Parametern einfallendes Licht in unterschiedliche Raumbereiche reflektieren, wobei die Mosaikelemente (26-1, 26-2) eine laterale Abmessung 1 unterhalb der Auflösungsgrenze des Auges aufweisen.

3. Sicherheitselement (12, 20, 40, 50) nach Anspruch 2, wobei bei Betrachtung des Sicherheitselements (12, 20, 40, 50) von der Seite des transparenten Trägers (42, 52) her, die dem auf dem transparenten Träger (42, 52) angeordneten Schichtaufbau (45, 56) gegenüberliegt, die Mosaikelemente (26-1, 26-2) als Reflexionsschicht die farbkippende Schicht (451, 452, 453) aufweisen.

4. Sicherheitselement (12, 20, 40, 50) nach Anspruch 3, wobei die farbkippende Schicht (451, 452, 453) ein Dünnschichtsystem ist, aufweisend einen Absorber (451), ein Dielektrikum (452) und einen Reflektor (453), die in der Reihenfolge auf der Prägelackschicht (44, 54) angeordnet sind.

5. Sicherheitselement (12, 20, 40, 50) nach einem der Ansprüche 2 bis 4, wobei bei Betrachtung des Sicherheitselements (12, 20, 40, 50) von der dem auf dem transparenten Träger (42, 52) angeordneten Schichtaufbau (45, 56) zugewandten Seite her die Mosaikelemente (26-1, 26-2) als Reflexionsschicht die farbkippende Flüssigkristallschicht (455) aufweisen.

6. Sicherheitselement (12, 20, 40, 50) nach einem der Ansprüche 1 bis 5, wobei registergenau zueinander angeordnete Aussparungen in der farbkippenden Schicht (451, 452, 453) und im dunklen Resistlack (454), und optional in der farbkippenden Flüssigkristallschicht (455), vorhanden sind.

7. Verfahren zum Herstellen eines optisch variablen Sicherheitselements (12, 20, 40, 50) gemäß einem der Ansprüche 1 bis 6, umfassend
a) das Bereitstellen eines transparenten Trägers (42, 52), der eine transparente Prägelackschicht (44, 54) mit einer eingeprägten Reliefstruktur aufweist;
b) das Aufbringen einer farbkippenden Schicht (451, 452, 453) auf die Prägelackschicht (44, 54);
c) das Bedrucken der farbkippenden Schicht (451, 452, 453) mit einem dunklen Resistlack (454);
e) das Aufbringen einer farbkippenden Flüssigkristallschicht (455) auf den dunklen Resistlack (454).

8. Verfahren nach Anspruch 7, wobei der dunkle Resistlack (454) im Schritt c) bereichsweise auf die farbkippende Schicht (451, 452, 453) aufgedruckt wird und zwischen den Schritten c) und e) der folgende Schritt d) durchgeführt wird:
d) Entfernen der farbkippenden Schicht (451, 452, 453) in den Bereichen, in denen die farbkippende Schicht (451, 452, 453) nicht mit dunklem Resistlack (454) versehen ist, durch Auswaschen mittels eines Ätzmittels, mittels eines Waschverfahrens oder mittels Laserstrahlung.

9. Datenträger (10) mit einem Sicherheitselement (12, 20, 40, 50) nach einem der Ansprüche 1 bis 6.

10. Datenträger (10) nach Anspruch 9, wobei das Sicherheitselement (12, 20, 40, 50) in einem transparenten Fensterbereich des Datenträgers (10) angeordnet ist.

11. Datenträger (10) nach Anspruch 9 oder 10, wobei der Datenträger (10) ein Wertdokument, wie etwa eine Banknote, insbesondere eine Papierbanknote, Polymerbanknote oder Folienverbundbanknote, oder eine Ausweiskarte oder Passdatenseite ist.

## Claims

1. An optically variable security element (12, 20, 40, 50) for securing valuables (10), with a layer structure (45, 56) having the following layers in the order:
- a transparent embossing lacquer layer (44, 54) with an embossed relief structure;
- a color-shifting layer (451, 452, 453);
- a dark resist lacquer (454); and
- a liquid crystal layer (455),
**characterized in that**
the layer structure is arranged on a transparent carrier (42, 52),
that the order of the layers proceeds from the carrier, and
that the liquid crystal layer is color-shifting.

2. The security element (12, 20, 40, 50) according to claim 1, wherein the relief structure embossed in the embossing lacquer layer (44, 54) is a reflecting micro-structure in the form of a mosaic (24) of a multiplicity of reflecting mosaic elements (26-1, 26-2) which can be **characterized by** the parameters of size, contour shape, relief shape, reflectivity and spatial orientation and which form a predetermined motif by different groups of mosaic elements (26-1, 26-2) reflecting impinging light in different spatial regions with different characteristic parameters, wherein the mosaic elements (26-1, 26-2) have a lateral dimension 1 below the resolution limit of the eye.

3. The security element (12, 20, 40, 50) according to claim 2, wherein, when viewing the security element (12, 20, 40, 50) from the side of the transparent carrier (42,52) that is disposed opposite the layer structure (45, 56) arranged on the transparent carrier (42, 52), the mosaic elements (26-1, 26-2) have the color-shifting layer (451, 452, 453) as reflective layer.

4. The security element (12, 20, 40, 50) according to claim 3, wherein the color-shifting layer (451, 452, 453) is a thin film system, having an absorber (451), a dielectric (452) and a reflector (453), which are arranged on the embossing lacquer layer (44, 54) in this order.

5. The security element (12, 20, 40, 50) according to any one of claims 2 to 4, wherein, when viewing the security element (12, 20, 40, 50) from the side facing the layer structure (45, 56) arranged on the transparent carrier (42, 52), the mosaic elements (26-1, 26-2) have the color-shifting liquid crystal layer (455) as reflective layer.

6. The security element (12, 20, 40, 50) according to any one of claims 1 to 5, wherein gaps which are arranged in accurate mutual register are present in the color-shifting layer (451, 452, 453) and in the dark resist lacquer (454), and optionally in the color-shifting liquid crystal layer (455).

7. A method for manufacturing an optically variable security element (12, 20, 40, 50) according to any one of claims 1 to 6, comprising
a) making available a transparent carrier (42, 52) having a transparent embossing lacquer layer (44, 54) with an embossed relief structure;
b) applying a color-shifting layer (451, 452, 453) to the embossing lacquer layer (44, 54);
c) printing the color-shifting layer (451, 452, 453) with a dark resist lacquer (454);
e) applying a color-shifting liquid crystal layer (455) to the dark resist lacquer (454).

8. The method according to claim 7, wherein the dark resist lacquer (454) in step c) is printed in partial regions onto the color-shifting layer (451, 452, 453) and between the steps c) and e) the following step d) is carried out:
d) removing the color-shifting layer (451, 452, 453) in the areas where the color-shifting layer (451, 452, 453) is not equipped with dark resist lacquer (454) by washing out by means of an etching substance, by means of a washing process or by means of laser radiation.

9. A data carrier (10) with a security element (12, 20, 40, 50) according to any one of claims 1 to 6.

10. The data carrier (10) according to claim 9, wherein the security element (12, 20, 40, 50) is arranged in a transparent window region of the data carrier (10).

11. The data carrier (10) according to claim 9 or 10, wherein the data carrier (10) is a value document, such as a banknote, in particular a paper banknote, a polymer banknote or a foil composite banknote, or an identification card or passport data page.

## Revendications

1. Élément de sécurité (12, 20, 40, 50) optiquement variable destiné à la sécurisation d'objets de valeur (10), ayant une structure à couches (45, 56) qui, dans l'ordre, comporte les couches suivantes :
- une couche de vernis de gaufrage (44, 54) transparente ayant une structure en relief gaufrée ;
- une couche à effet de changement des couleurs par basculement (451, 452, 453) ;
- un vernis resist foncé (454) ; et
- une couche cristaux liquides (455),
**caractérisé en ce que**
la structure à couches est agencée sur un support (42, 52) transparent, **en ce que** l'ordre des couches part du support et que la couche cristaux liquides a un effet de changement des couleurs par basculement.

2. Élément de sécurité (12, 20, 40, 50) selon la revendication 1, cependant que la structure en relief gaufrée dans la couche de vernis de gaufrage (44, 54) est une microstructure réfléchissante sous forme d'une mosaïque (24) consistant en une pluralité d'éléments de mosaïque (26-1, 26-2) qui peuvent être **caractérisés par** les paramètres taille, forme de contour, forme de relief, capacité de réflexion et orientation spatiale et qui constituent un motif prédéterminé, ce qui est obtenu par le fait que différents groupes d'éléments de mosaïque (26-1, 26-2) à paramètres caractéristiques différents réfléchissent dans différentes zones spatiales de la lumière incidente, cependant que les éléments de mosaïque (26-1, 26-2) présentent une dimension latérale L située en-dessous de la limite de résolution de l'oeil.

3. Élément de sécurité (12, 20, 40, 50) selon la revendication 2, cependant que, lors d'une observation de l'élément de sécurité (12, 20, 40, 50) depuis le côté du support (42, 52) transparent qui fait face à la structure à couches (45, 56) agencée sur le support (42, 52) transparent, les éléments de mosaïque (26-1, 26-2) présentent en tant que couche réfléchissante la couche à effet de changement des couleurs par basculement (451, 452, 453).

4. Élément de sécurité (12, 20, 40, 50) selon la revendication 3, cependant que la couche à effet de changement des couleurs par basculement (451, 452, 453) est un système à couche mince comportant un absorbeur (451), un diélectrique (452) et un réflecteur (453) qui sont agencés dans l'ordre sur la couche de vernis de gaufrage (44, 54).

5. Élément de sécurité (12, 20, 40, 50) selon une des revendications de 2 à 4, cependant que, lors d'une observation de l'élément de sécurité (12, 20, 40, 50) depuis le côté tourné vers la structure à couches (45, 56) agencée sur le support (42, 52) transparent, les éléments de mosaïque (26-1, 26-2) présentent en tant que couche réfléchissante la couche cristaux liquides (455) à effet de changement des couleurs par basculement.

6. Élément de sécurité (12, 20, 40, 50) selon une des revendications de 1 à 5, cependant qu'il y a des des évidements disposés en parfait repérage les uns par rapport aux autres dans la couche à effet de changement des couleurs par basculement (451, 452, 453) et dans le vernis resist foncé (454), et, en option, dans la couche cristaux liquides (455) à effet de changement des couleurs par basculement.

7. Procédé de fabrication d'un élément de sécurité (12, 20, 40, 50) optiquement variable selon une des revendications de 1 à 6, comprenant
a) la mise à disposition d'un support (42, 52) transparent qui comporte une couche de vernis de gaufrage (44, 54) transparente ayant une structure en relief gaufrée ;
b) l'application d'une couche à effet de changement des couleurs par basculement (451, 452, 453) sur la couche de vernis de gaufrage (44, 54) ;
c) l'impression de la couche à effet de changement des couleurs par basculement (451, 452, 453) avec un vernis resist foncé (454) ;
e) l'application d'une couche cristaux liquides (455) à effet de changement des couleurs par basculement sur le vernis resist foncé (454).

8. Procédé selon la revendication 7, cependant que le vernis resist foncé (454) est, à l'étape c), imprimé en certaines zones sur la couche à effet de changement des couleurs par basculement (451, 452, 453), et que, entre les étapes c) et e), l'étape suivante d) est exécutée :
d) enlèvement de la couche à effet de changement des couleurs par basculement (451, 452, 453) dans les zones dans lesquelles la couche à effet de changement des couleurs par basculement (451, 452, 453) n'est pas pourvue de vernis resist foncé (454), par lavage au moyen d'un agent décapant, au moyen d'un procédé de lavage ou au moyen d'un rayonnement laser.

9. Support de données (10) comprenant un élément de sécurité (12, 20, 40, 50) selon une des revendications de 1 à 6.

10. Support de données (10) selon la revendication 9, cependant que l'élément de sécurité (12, 20, 40, 50) est agencé dans une zone fenêtre transparente du support de données (10).

11. Support de données (10) selon la revendication 9 ou 10, cependant que le support de données (10) est un document de valeur tel que par exemple un billet de banque, en particulier un billet de banque en papier, un billet de banque en polymère ou un billet de banque en film composite, ou bien une carte d'identification ou une page de données de passeport.
